# EUROPÄISCHE PATENTSCHRIFT

(11) **EP 2 553 269 B1**
(45) Veröffentlichungstag und Bekanntmachung des Hinweises auf die Patenterteilung: **07.09.2016**
(21) Anmeldenummer: 11713179.7
(22) Anmeldetag: 18.03.2011
(51) Int. Cl.: F04B 43/02, F04B 43/073

(54) **DOPPELMEMBRANPUMPE**
DOUBLE DIAPHRAGM PUMP
POMPE À MEMBRANE DOUBLE

(30) Priorität: 26.03.2010 DE 102010013108
(43) Veröffentlichungstag der Anmeldung: 06.02.2013
(73) Patentinhaber: Promera GmbH & Co. Kg, 97526 Sennfeld (DE)
(72) Erfinder: SCHÜTZE, Thomas, 97453 Schonungen (DE)
(74) Vertreter: Lenzing Gerber Stute
(86) Internationale Anmeldenummer: PCT/EP2011/001360
(87) Internationale Veröffentlichungsnummer: WO 2011/116911

(56) Entgegenhaltungen:
- EP-A1- 0 247 459
- WO-A1-97/10902
- DE-A1- 3 150 976
- DE-U1- 8 433 622
- US-A- 4 818 191

## Beschreibung

Die vorliegende Erfindung betrifft eine Membranpumpe mit mindestens einer Membran.

Bei Membranpumpen begrenzt die Membran einen Förderraum, in den eine Zuführleitung und eine Auslassleitung münden. In der Regel werden Rückschlagventile in den Zuführ- und Auslassleitungen derart angeordnet, dass durch hin und her bewegen der Membran das Fördermedium zunächst über die Zuführleitung in den Förderraum gesaugt und anschließend über die Auslassleitung aus dem Förderraum herausgedrückt werden kann.

Damit eine kontinuierliche Förderung möglich ist, werden meist zwei Membranpumpen parallel geschaltet, wobei die eine das Fördermedium ansaugt und die andere in derselben Zeit das Fördermedium aus ihrem Förderraum herausdrückt.

Es sind zudem Doppelmembranpumpen bekannt, bei denen die Membranen, welche meist als Tellermembranen ausgebildet sind, mittels eines gemeinsamen Kolben-Zylinder-Systems oder mittels eines elektrischen Antriebes verstellt werden. In Räumen, in denen explosive Gase auftreten können, dürfen keine elektrischen Pumpen betrieben werden oder müssen die strengen Forderungen des Ex-Schutzes berücksichtigt werden. Hier werden in der Regel Pneumatikpumpen eingesetzt, bei denen ein Kolben, welcher mit den Membranen mechanisch verbunden ist, mittels Druckluft in einem Zylinder hin und her bewegt wird. Die Druckluft wird dabei mittels eines Hauptventils derart geschaltet, dass die beiden Arbeitsräume abwechselnd mit Druckluft befüllt werden. Eine derartige Pumpe ist aus der US 4,818,191 bekannt. Die vom Förderraum von den Membranen getrennten Räume sind mittels Kanäle mit der Umgebung verbunden, so dass bei einer eventuelle Leckage das Fördermedium aus der Pumpe austreten kann und die Bewegung der Membranen nicht behindert. Nachteilig bei dieser Pumpe ist, dass die Membranen aufgrund des hohen Drucks im Förderraum und dem hinter der Membran herrschenden Umgebungsdruck einer hohen Differenzdruckbelastung ausgesetzt sind, was zu einem schnellen Verschleiß der Membranen führt.

Eine weiter entwickelte pneumatisch angetriebene Doppelmembranpumpe ist aus der WO2009/024619 bekannt. Bei dieser Pumpe wird die den Kolben antreibende Druckluft gleichzeitig in den Raum hinter der Membran geleitet. Gleichzeitig wird die Membran durch einen Teller gestützt, welcher jedoch lediglich in einem Totpunkt vollständig an der Membran unterstützend anliegt. Nachteilig bei dieser Pumpe ist, dass bei einem Defekt der Membran das Fördermedium in die Pneumatik gelangt und die Ventile und somit die gesamte Pumpe außer Funktion setzt. Die Pumpe ist anschließend, wenn überhaupt, nur mit hohem Aufwand wieder in Stand zu setzen.

Eine Doppelkammer-Membranpumpe ohne angetriebenen Kolben ist aus der DE 32 06 242 bekannt. Nachteilig bei dieser Pumpe sind die großen Räume, die nach dem Erreichen des Totpunktes mit Druckluft befüllt werden müssen, damit die Membran in die andere Richtung bewegt werden können. Hierdurch wird sehr viel Druckluft benötigt, welches die Unterhaltskosten der Pumpe erhöht. Eine ähnlich aufgebaute Pumpe mit den gleichen Nachteilen ist aus der CA 1172904, der WO97/10902 und der US 5,368,452 bekannt. Auch bei der aus der W2009/024619 bekannten Pumpe wird unverhältnismäßig viel Druckluft für den Betrieb der Pumpe benötigt. Auch sind diese Pumpen nicht druckübersetzt, so dass der Förderdruck immer unter dem Einspeisedruck liegt.

Aus EP 247 459 ist ein tragbarer druckerzeugender Apparat bekannt, welcher zum Anschluss an Membranpumpen dient. Der Apparat erzeugt dabei mittels eines Hydraulikmediums einen Druck oder Unterdruck zur Verstellung der Membrane in den Membranpumpen.

Aus DE 84 33 622, DE 31 50 976 und WO97/10902 sind jeweils Doppelmembranpumpen vorbekannt, bei denen die Membrane mittels eine Kolbenstange miteinander verbunden sind, wobei die Verstellung der Membrane mittesl Verstellung der Kolbenstange erfolgt.

Aufgabe der vorliegenden Erfindung ist es, eine Membranpumpe bereit zu stellen, bei der die Membranen eine hohe Lebensdauer aufweisen sowie mit niedrigen Differenzdrücken beaufschlagt werden und die einen guten Wirkungsgrad aufweist.

Diese Aufgabe wird erfindungsgemäß mit einer Membranpumpe mit den Merkmalen des Patentanspruchs 1 gelöst. Vorteilhafte Ausgestaltungen der Membranpumpe nach Patentanspruch 1 ergeben sich durch die Merkmale der Unteransprüche.

Der Erfindung liegt der Gedanke zugrunde, dass die Membranpumpe ein erstes Kolben-Zylinder-System aufweist, dessen Kolben mindestens einen Hydraulikzylinder antreibt. Der Kolben kann dabei mittels eines Fluid, z.B. Druckluft oder einem flüssigen Medium angetrieben, d.h. hin und her bewegt werden. Hierdurch wird auch der mindestens eine Hydraulikkolben hin und her bewegt. Der Hydraulikkolben ist seinerseits in einem Zylinder angeordnet und unterteilt diesen in zwei Arbeitsräume, einen ersten und einen zweiten Arbeitsraum. Zumindest der eine erste Arbeitsraum ist dabei mit einem Hydraulikmedium gefüllt, welches auf die Membran der Membranpumpe wirkt.

Die Membranpumpe ist als Doppelmembranpumpe ausgebildet, so dass jeweils die beiden Membranen im Wechsel fördern. Vorteilhaft ist der erste Arbeitsraum stirnseitig jeweils durch den Hydraulikkolben und die Membran begrenzt. Es ist jedoch auch möglich, dass der Arbeitsraum über eine Verbindungsleitung mit dem von der Membran vom Förderraum getrennten Raum in Verbindung ist und so das vom Hydraulikkolben bewegte Hydraulikmedium auf die Membran wirkt und diese verstellt.

Der erste Kolben des ersten Kolben-Zylinder-Systems wird dabei vorteilhaft mittels Druckluft angetrieben, so dass die Membranpumpe auch in explosionsgeschützten Räumen einsetzbar ist.

Durch die frei wählbaren Flächen von erstem Kolben und Hydraulikkolben kann eine beliebige Druckübersetzung zwischen dem antreibenden Pneumatikdruck und dem Förderdruck der Pumpe eingestellt werden.

Unabhängig vom Förderdruck der Membranpumpe sind die Membranen maximal einer Differenzdruckbelastung (max. Saugleistung) von einem bar ausgesetzt, wodurch sich vorteilhaft eine hohe Lebensdauer der Membranen ergibt.

Vorteilhaft wird als Hydraulikmedium eine für das geförderte Medium inerte Flüssigkeit gewählt, so dass bei einem Defekt der Membran das Fördermedium nicht verunreinigt wird. Dringt im Störfall das Fördermedium in den ersten Arbeitsraum ein, so beeinflusst dies nicht die Pumpe.

Vorteilhaft sind die zweiten Arbeitsräume der hydraulisch wirkenden Kolben-Zylinder-Systeme miteinander verbunden, so dass diese als Dämpfungsglieder fungieren, indem das in diesen Arbeitsräumen befindliche Medium, welches vorteilhaft das gleiche inerte Hydraulikmedium wie in den ersten Arbeitsräumen ist, hin und her gepumpt wird.

Sofern die Pumpe als Doppelmembranpumpe ausgebildet ist, sind die Membranen mittels eines Verbindungselementes miteinander in Verbindung, welches die Bewegung der Membranen synchronisiert. Dieses Verbindungselement dient nicht dem Antrieb der Membranen. Vorteilhaft weist das Verbindungselement an seinen Enden jeweils ein Gewinde auf, mit dem es in die Membranen eingeschraubt ist. Das Einschrauben kann direkt in das Material, insbesondere Gummi, oder in eine in der Membran einliegende Gewindebuchse erfolgen. Da das Verbindungselement keine großen Kräfte überträgt, kann meist auf eine Gewindebuchse verzichtet werden.

Eine kleine Bauweise wird vorteilhaft dadurch erzielt, wenn das antreibende erste Kolben-Zylinder-System zwischen den hydraulisch wirkenden Kolben-Zylinder-Systemen angeordnet ist. Der erste Kolben ist dabei mittels Kolbenstangen mit den beiden Hydraulikkolben starr verbunden, wodurch diese mit ihm synchron verstellt werden. Das Verbindungselement der Membranen kann dabei vorteilhaft die rohrförmig ausgebildeten Kolbenstangen durchgreifen und ist in diesen verschieblich gelagert. Gleichsam durchtritt das Verbindungselement die Hydraulikkolben, wobei entsprechend angeordnete Dichtungen verhindern, dass durch die Kolbenstangen Hydraulikmedium von einem Arbeitsraum zum anderen gelangt.

Vorteilhaft weist die Membranpumpe mindestens eine Einrichtung zur Überwachung der Menge des in einem und/oder mehreren Arbeitsräumen der hydraulisch wirkenden Kolben-Zylinder-Systeme und/oder in deren Verbindungsleitung befindlichen Hydraulikmediums auf. Sofern Hydraulikmedium entweicht und aus einem Vorratsbehältnis angesaugt wird, wird dies von der Einrichtung erkannt und die Pumpe stillgesetzt und/oder ein Fehlersignal an eine übergeordnete Steuerungsanlage gesendet.

Das den ersten Kolben des ersten Kolben-Zylindersystems hin und her bewegende Fluid, insbesondere Druckluft, wird von einem Hauptventil, welches insbesondere durch die Bewegung des ersten Kolbens gesteuert ist, abwechselnd in den ersten und zweiten Arbeitsraum des ersten Kolben-Zylinder-Systems geleitet.

In den die Arbeitsräume axial bzw. stirnseitig begrenzenden Wandungen des ersten Kolben-Zylinder-Systems sind jeweils vom ersten Kolben vor oder bei Erreichen des jeweiligen Totpunktes bzw. Umschaltpunktes mechanisch betätigte Umschaltventile, insbesondere 3/2-Wege-Ventile, angeordnet. Die Umschaltventile steuern dabei die das Hauptventil schaltende Druckluft. Vorteilhaft wird dabei ungeregelte Druckluft verwendet, d.h. Druckluft, die von einer externen Druckluftquelle zur Verfügung gestellt wird. Dieser Druck ist in der Regel höher als der Druck, mit welchem die Membranpumpen nach dem Stand der Technik betrieben werden. Hierdurch wird sichergestellt, dass die erfindungsgemäße Membranpumpe sicher umschaltet. Dies ist bei Membranpumpen nach dem Stand der Technik, bei denen das Hauptventil nur einen Eingang für geregelte Luft aufweist, oft nicht gegeben, da der geregelte Druck zum ersten Kolben-Zylinder-System oft sehr niedrig ist.

Der erste Kolben betätigt die Ventilstellglieder der Umschaltventile mechanisch, wobei die Umschaltventile insbesondere als Cartridge-Ventil ausgebildet sind, d.h. von außen in die jeweils stirnseitig begrenzende Wandung des ersten Kolben-Zylinder-Systems einsetzbar, insbesondere einschraubbar, sind. Hierdurch ergibt sich ein besonders günstiger Aufbau, da die Ventile ohne Öffnen der Förderräume ausgetauscht werden können.

Auch das Hauptventil wird vorteilhaft außen am Gehäuse der Membranpumpe angeordnet, so dass auch das Hauptventil leicht gesäubert, repariert oder ausgetauscht werden kann.

Vorteilhaft ist das Hauptventil als 4/2-Wegeventil bzw. als 5/2-Wegeventil ausgebildet. D.h. das Ventilsteuerelement des Hauptventils bewegt sich zwischen zwei Endstellungen alternierend hin und her. Es hat somit nur zwei definierte Stellungen in Form der Endstellungen. Auf dem Weg von einer Endstellung in die andere Endstellung, das heißt während der Bewegung, werden in einem mittleren Bereich zwischen den Endstellungen die beiden Arbeitsräume des ersten Kolben-Zylinder-Systems miteinander über das Ventilsteuerelement des Hauptventils verbunden und somit der übernehmende Arbeitsraum mit der komprimierten Druckluft aus dem übergebenden Arbeitsraum vorgefüllt. Danach wird der Arbeitsraum, der vorgefüllt wurde, mit geregelter Luft weiter befüllt. Der andere Arbeitsraum wird mit dem Ventilausgang verbunden, so dass sich die restliche Arbeitsluft aus dem Arbeitsraum über Schalldämpfer entspannen kann. Hierdurch ergibt sich ein besserer Wirkungsgrad der erfindungsgemäßen Membranpumpe, da weniger Druckluft für den Betrieb der Pumpe benötigt wird.

Vorteilhaft weist das Hauptventil einen Eingang für ungeregelte Druckluft einer externen Druckluftquelle auf, wobei das Hauptventil selbst eine Druckregeleinrichtung zur Erzeugung von geregelter Druckluft eines bestimmten Druckes aufweisen kann. Über ein verschieblich im Gehäuse des Hauptventils angeordnetes Ventilsteuerelement, welches von der von den Umschaltventilen gesteuerten Druckluft, insbesondere der ungeregelten Druckluft, verstellt wird, wird die geregelte Druckluft abwechselnd in die Arbeitsräume des ersten Kolben-Zylinder-Systems geleitet.

Damit der verbleibende Arbeitsraum in den Totpunkten des ersten Kolbens möglichst klein ist, können die axialen Zylinderwandungen des Zylinders des ersten Kolben-Zylinder-Systems vorteilhaft an die Form der axialen Wandungen des ersten Kolbens angepasst sein. Eine plane Ausbildung der Wandungen ist hierbei zu bevorzugen.

Die Umschaltventile können vorteilhaft Drosseln aufweisen, so dass die aus dem jeweiligen Arbeitsraum herausgedrückte Luft durch die Drossel gebremst wird und es hierdurch vorteilhaft zu einer verlangsamten Bewegung des Ventilsteuerelementes des Hauptventils ab des mittleren Bereiches kommt, wodurch die Phase des Druckausgleichs zwischen dem vorgespannten und dem demnächst zu entleerenden Arbeitsraum und dem als nächstes zu befüllenden Arbeitsraum möglichst lang wird. Die Drossel wirkt am Anfang der Bewegung des Pneumatikkolbens noch nicht so stark, so dass das Ventilsteuerelement des Hauptventils mit hoher Geschwindigkeit aus seiner Endstellung in Richtung des mittleren Bereiches, in dem die Arbeitsräume des Pneumatikzylinders kurzgeschlossen sind, verstellt wird.

Jeder Förderraum kann vorteilhaft über jeweils einen Zuführkanal mit einer gemeinsamen Zuführleitung und/oder über jeweils einen Auslasskanal mit einer gemeinsamen Druckleitung in Verbindung sein, wobei die Zuführleitung und/oder die Druckleitung schwimmend an mindestens einem Verbindungsbereich des Pumpengehäuses gelagert ist. Hierdurch wird vorteilhaft erreicht, dass kein wechselseitig auftretenden Beanspruchungen an den Verbindungsstellen mechanische Ermüdungserscheinungen auftreten. In den Zuführkanälen und in den Auslasskanälen sind jeweils Ventile, insbesondere Rückschlagventile, angeordnet.

Es ist selbstverständlich möglich, dass mittels des ersten Kolben-Zylinder-Systems, welches insbesondere pneumatisch mittels Druckluft angetrieben ist, mehrere parallel zueinander angeordnete Hydraulikkolben antreibbar sind. Hierdurch können mittels eines Pneumatikantriebes mehr als zwei Membranen, insbesondere ein Vielfaches von zwei zum Saugen und Drücken angetrieben bzw. verstellt werden.

Nachfolgend wird eine mögliche Ausführungsform der Membranpumpe, welche als Doppelmembranpumpe ausgebildet ist, anhand von Zeichnungen näher erläutert.

Es zeigen:
- Fig. 1:: Perspektivische Ansicht der erfindungsgemäßen Membranpumpe in Form einer Doppelmembranpumpe;
- Fig. 2:: geschnittene Darstellung der Membranpumpe gemäß Fig. 1;
- Fig. 3:: Querschnittsdarstellung durch die Doppelmembranpumpe gemäß der Figuren 1 und 2;
- Fig. 4:: Teilausschnitt aus der Figur 3;
- Fig. 5:: Pneumatikplan für eine erfindungsgemäße Membranpumpe mit einem 5/2-Wegeventil als Hauptventil;
- Fig. 6:: Pneumatikplan für eine erfindungsgemäße Membranpumpe mit 4/2-Wegeventil als Hauptventil.

Die Figuren 1 und 2 zeigen eine perspektivische Ansicht der erfindungsgemäßen Membranpumpe in Form einer Doppelmembranpumpe.

Die Doppelmembranpumpe weist einen Gehäusedeckel 19 sowie ein den Zylinder 10 des hydraulisch wirkenden Kolben-Zylinder-Systems 9, 10 aufnehmendes Gehäuseteil 11 auf. Das Gehäuseteil 11 ist, wie in Figur 2 dargestellt, mittels koaxialer Schrauben 11a an der axialen Zylinderwandung 3 des ersten Kolben-Zylinder-Systems befestigt. Vom Gehäusedeckel 19 und dem Gehäuseteil 11 ist bei 22 (s. Figur 3 und 4) die Membran M eingespannt. Gehäusedeckel 19 und Gehäuseteil 11 sind mittels der Schrauben 19a miteinander verbunden und halten die Membran M in Position. Der Gehäusedeckel 19 bildet unten und oben jeweils eine Aufnahme für ein Rückschlagventil 24. Die Rückschlagventile 23, 24 werden vor dem Anschrauben der Gehäuseflansche 25, 27 an den Gehäusedeckel 19 in die entsprechenden Ausnehmungen des Gehäusedeckels 19 eingesetzt. Zusätzliche Dichtungen verhindern, dass Fördermedium um das Gehäuse der Rückschlagventile 23, 24 herum dringen kann. Die axialen Wandungen 3 des ersten Kolben-Zylinder-Systems sind mittels Distanzhülsen 7 auf Abstand gehalten und mittels der Schrauben 6 miteinander verbunden. Zwischen den Wandungen 3 ist zudem druckdicht die zylindrische Wandungshülse 2, welche den Zylinder bildet, angeordnet, wobei zusätzliche Dichtungen für die Dichtheit sorgen. Die Schrauben 6 weisen einen Schraubenkopf 6a und an ihrem Ende ein Gewinde 6b auf, mit dem sie mit der einen axialen Wandung 3 verschraubt sind.

In dem Zylinder 2, 3 des ersten Kolben-Zylinder-Systems ist der erste Kolben 1 angeordnet, der durch zwei Scheiben 1a, 1b gebildet ist und die Arbeitsräume A und B voneinander trennt. Die Scheiben 1a, 1b sind mittels der Schrauben 4 miteinander verschraubt. Die zylindrische Wandung 2 weist an ihrer Außenseite Rippen zur Wärmeaufnahme aus der Umgebungsluft auf, um ein Vereisen der Membranpumpe zu verhindern. Die axialen Wandungen 3 weisen ebenfalls Ausnehmungen 3b auf, die ebenfalls der besseren Wärmeleitung sowie zur Versteifung und Materialersparnis dienen. Der Kolben 1 weist eine umlaufende Dichtung 1c auf, die abdichtend an der Innenwandung des Zylinders 2 anliegt.

Beim Zusammenbau des Kolbens 1 werden vorher durch die Bohrungen 1d die Kolbenstanden 8a, 8b geschoben, bis die Kragen 8c in den entsprechenden Ausnehmungen 1e der Kolbenscheiben 1a, 1b einliegen. Durch den Zusammenbau der Kolbenscheiben 1a, 1b sind die Kolbenstangen 8a, 8b formschlüssig an dem Kolben 1 befestigt.

Die Kolbenstangen 8a, 8b durchgreifen die Bohrungen 3a der axialen Wandungen 3, wobei Dichtungen 56 dafür sorgen, dass keine Druckluft aus den Arbeitsräumen A, B in die Hydraulikräume H₂ gelangt. Mit ihren Enden 8d sind die Kolbenstangen 8a, 8b mit den Hydraulikkolben abdichtend mittels Schrauben 60 verbunden. Die Kolbenstangen 8a, 8b sind als Rohre ausgebildet, in denen das Verbindungselement 5 in Form einer Stange verschieblich einliegt. Das Verbindungselement 5 ist mit seinen Außengewinde aufweisenden Enden 5a in den Membranteller 20 eingeschraubt. Der Membranteller 20 ist in der Membran Mᵢ in deren Mitte 21 eingeformt.

Die Hydraulikkolben 9 weisen jeweils eine umlaufende Dichtung 12 auf, die abdichtend an der Innenwandung der Zylinderwandung 10 anliegen und die beiden Arbeitsräume H₁, H₂ voneinander trennen. Die beiden Hydraulikräume H₂ der beiden hydraulischen Kolben-Zylinder-Systeme sind über die Verbindungskanäle 16, 17 und 18 miteinander verbunden. In den Hydraulikkolben 9 sind jeweils Differenzdruckventile 13 angeordnet. Sofern beim Arbeiten der Pumpe der Differenzdruck zwischen den Arbeitsräumen H₁ und H₂ einen gewissen Wert übersteigen, öffnet das Differenzdruckventil 13 und der Differenzdruck kann auf einen vorgegebenen Wert abgesenkt werden. Der Verbindungskanal 16, 17, 18 kann mittels einer weiteren, nicht dargestellten Verbindungsleitung, mit einem Vorratsbehältnis und/oder einem Sensor verbunden sein. Erfolgt nun ein Zu- oder Abfluss von Hydraulikmedium auf dem Vorratsbehälter bzw. der Verbindungsleitung, kann dies einen Bruch der Membran bedeuten, woraufhin einer übergeordneten Steuerung ein Fehlersignal gesandt werden kann und/oder die Membranpumpe automatisch angehalten wird. Dies kann z.B. durch das zwangsgesteuerte Verschließen der die Pumpe mit Druckluft versorgenden Zuleitung erfolgen.

Die Zuführkanäle 28 sind mittels der Zuführleitung 36 miteinander verbunden, wobei die Zuführleitung 36 mit ihrem einen Ende 41 den Fördermediumseingang der Pumpe bildet. Das andere Ende der als Rohr ausgebildeten Zuführleitung 36 ist mittels eines eingeschraubten Stopfens 34 verschlossen. Die Zuführleitung 36 liegt mit ihren Bereichen 36a schwimmend in den Gehäuseflanschen 27 ein, wobei Dichtungen 39 für die nötige Dichtheit sorgen. Die Gehäuseflansche 27 weisen einen die Bereiche 36a umfassenden Ringraum 40 auf, welche durch eine umlaufende Nut gebildet ist. Im Bereich 36a weist die Zuführleitung 36 fensterartige Öffnungen 38 auf, durch die das Fördermedium aus dem Innenraum 37 der Zuführleitung 36 in den Ringraum 40 und von dort in den Zuführkanal 28 gelangt.

Die Auslasskanäle 26 sind mittels der Druckleitung 29 miteinander verbunden, wobei die Druckleitung 29 mit ihrem einen Ende 33 den Fördermediumsausgang der Pumpe bildet. Das andere Ende der als Rohr ausgebildeten Druckleitung 29 ist mittels eines eingeschraubten Stopfens 34 verschlossen. Die Druckleitung 29 liegt mit ihren Bereichen 29a schwimmend in den Gehäuseflanschen 25 ein, wobei Dichtungen 39 für die nötige Dichtheit sorgen. Die Gehäuseflansche 25 weisen einen die Bereiche 29a umfassenden Ringraum 32 auf, welche durch eine umlaufende Nut gebildet ist. In den Bereichen 29a weist die Druckleitung 29 fensterartige Öffnungen 31 auf, durch die das Fördermedium von dem Ringraum 32 in den Innenraum 30 der Druckleitung 29 gelangen kann.

In den axialen Wandungen 3 sind Umschaltventile 14 angeordnet, die mit einer Verlängerung 15 ihrer Ventilsteuerglieder in die Arbeitsräume A, B hineinreichen. Sofern der Kolben 1 seinen Totpunkt erreicht, wird das jeweilige Umschaltventil betätigt, wodurch über nicht dargestellte Kanäle Druckluft zum Hauptventil 50 geleitet wird, und das Hauptventil seinerseits umschaltet.

Das Hauptventil 50 ist außen am Pumpengehäuse angeordnet, so dass ein guter Wärmeaustausch mit der Umgebungsluft stattfinden kann, wodurch die Vereisungsgefahr gemindert wird.

Sofern der Membranteller 20 mittels des Hydraulikkolbens 9 so verstellt wird, dass sich der Förderraum Fᵢ verkleinert, wird das im Förderraum Fᵢ befindliche Fördermedium durch das Rückschlagventil 24 in den Auslasskanal 26 gefördert. Das Rückschlagventil 23 ist während dessen geschlossen. Wird anschließend in den Förderraum Fᵢ durch Zurückfahren der Membran Mᵢ vergrößert, so wird über das nunmehr geöffnete Rückschlagventil 23 aus der Zuführleitung 36 Fördermedium in den Förderraum Fᵢ angesaugt. Während der Ansaugphase ist das Rückschlagventil 24 verschlossen.

Die Figur 5 zeigt einen Pneumatikplan der Membranpumpe gemäß der Figuren 1 bis 4. Die mit Druckluft betriebene Membranpumpe hat einen Drucklufteingang 43, der vorteilhaft am Hauptventil 50 angeordnet ist. Im oder am Hauptventil 50 kann die Druckregeleinrichtung 45 angeordnet sein, welche mittels der Verbindungsleitung 44 mit dem Eingang 43 verbunden ist.

Die Druckregeleinrichtung 45 kann ein Proportionalventil sein, welches einen Einstellmechanismus, z.B. in Form einer Einstellschraube, aufweisen kann, mit der eine Feder zur Druckeinstellung vorgespannt werden kann. Wird durch die externe Druckluftquelle (nicht dargestellt) ein ungeregelter Druck von 7 bar zur Verfügung gestellt, so kann durch die Druckregeleinrichtung 45 über die Verbindungsleitung dem Hauptventil 50 ein geregelte Druckluft von z.B. 5,5 bar zugeführt werden.

Der Eingang 43 ist über Verbindungsleitungen 48, 49 mit den Umschaltventilen 14 in Verbindung. Die Umschaltventile sind als 3/2-WegeVentile ausgebildet und werden mittels der in die Arbeitsräume A, B hineinreichenden Verlängerungen 15 ihrer Ventilsteuerglieder geschaltet. Eine Feder drückt dabei die Ventilsteuerglieder in die dargestellte Stellung, in der die Steuerleitungen 52, 53 nicht mit dem Ventileingang bzw. der Verbindungsleitung 48, 49 verbunden sind. Sobald der Kolben 1 das jeweilige Ventilsteuerglied 15 verstellt, wird das Umschaltventil 14 geschaltet und die ungeregelte Druckluft der externen Druckquelle schaltet das Hauptventil 50 um.

Das Hauptventil 50 ist als 5/2-Wege-Ventil ausgebildet. In der dargestellten Stellung gelangt die geregelte Druckluft über die Verbindungsleitung 57 in den Arbeitsraum A. Der Kolben 1 wird somit zusammen mit den Hydraulikkolben 9 nach rechts verstellt. Durch das in den Hydraulikräumen H₁ befindliche Hydraulikmedium wird nunmehr die nicht dargestellte rechte Membran nach rechts verstellt, wodurch sich ihr zugehöriger Förderraum verkleinert. Die rechte Membran fördert somit. Zur gleichen Zeit saugt die ebenfalls in Figur 5 nicht dargestellte linke Membran Fördermedium aus der Zuführleitung in ihren Förderraum. Beim Erreichen des rechten Totpunktes wird das rechte Umschaltventil 14 über die Verlängerung 15 geschaltet, so dass das Hauptventil 50 ebenfalls geschaltet wird. Auf dem Weg nach links wird zunächst die Verbindung des Arbeitsraumes A mit der Verbindungsleitung 47 unterbrochen. Danach werden die beiden Arbeitsräume miteinander kurzgeschlossen, so dass die im Arbeitsraum B befindliche vorgespannte Druckluft in den Arbeitsraum A hinein entspannen kann. Hierfür steht eine gewisse Zeit zur Verfügung, bis letztendlich das Hauptventil 50 vollständig durchgeschaltet hat und über die Verbindungsleitung 47 geregelte Druckluft in den Arbeitsraum B geleitet wird, wodurch der Kolben 1 nunmehr nach links bewegt wird. Die übrige noch nicht entspannte Druckluft im Druckraum B entspannt sich anschließend über die Ventilausgänge 51 über die Schalldämpfer 35 in die Umgebung.

Die Figur 6 zeigt eine alternative Ausführungsform, bei der das Hauptventil 50 als 4/2-Wegeventil ausgebildet ist. Das Hauptventil 50 unterscheidet sich von dem in Figur 5 dargestellten Hauptventil lediglich dadurch, dass nur ein Ausgang 51 vorgesehen ist.

### Bezugszeichenliste:

- A, B: Arbeitsraum des ersten Kolben-Zylinder-Systems
- M₁, M₂: Membran
- 1: Erster Kolben des ersten Kolben-Zylinder-Systems
- 1a, 1b: Kolbenscheiben
- 1c: Dichtung
- 1d: Bohrung
- 1e: Ausnehmung für Kragen 8c
- 2: Zylinder des ersten Kolben-Zylinder-Systems
- 2a: Äußere Kühlrippen des Zylinders 2
- 3: axiale Zylinderwandung des ersten Kolben-Zylinder-Systems
- 4: Schrauben
- 5: Verbindungselement
- 5a: Gewinde des Verbindungselementes 5
- 6: Verbindungsschraube
- 7: Abstandshülse
- 8a, 8b: Kolbenstange
- 8c: Kragen
- 9: Hydraulikkolben
- 10: Zylinder des hydraulisch wirkenden Kolben-Zylinder-Systems
- 11: Gehäuseteil
- 12: Dichtung
- 13: Differenzdruckventil (p_{H1}>p_{H2})
- 14: Umschaltventil
- 15: Ventilsteuerglied
- 16, 17, 18: Kanal/Verbindungsleitung
- 19: Gehäusedeckel
- 20: Membranteller
- 21: Membranbereich, in dem der Membranteller 20 angeordnet, ist
- 22: Einspannbereich der Membran Mᵢ
- 23: Rückschlagventil im Zuführkanal (nur in linker Kammer darge- stellt)
- 24: Rückschlagventil im Auslasskanal (nur in linker Kammer darge- stellt)
- 25: Gehäuseflansch mit Auslasskanal 26 (Auslassgehäuse)
- 26: Auslasskanal
- 27: Gehäuseflansch mit Zuführkanal 28 (Einlassgehäuse)
- 28: Zuführkanal
- 29: Druckleitung
- 30: Innenraum der Druckleitung 29
- 31: Durchlassöffnung in Wandung der Druckleitung 29
- 32: Ringraum, der die Druckleitung 29 umfasst
- 33: Pumpenausgang für Fördermedium
- 34: Stopfen mit Einschraubgewinde

### Fortsetzung der Bezugszeichenliste

- 35: Schalldämpfer für Ausströmen der sich entspannenden Druckluft
- 36: Zuführleitung
- 37: Innenraum der Zuführleitung 36
- 38: Durchlassöffnung in Wandung der Zuführleitung 36
- 39: Dichtringe
- 40: Ringraum, der die Zuführleitung 36 umfasst
- 41: Pumpeneingang für Fördermedium
- 42: Fuß
- 43: Eingang für ungeregelte Druckluft einer externen Druckluftquelle
- 44: Verbindungsleitung
- 45: Druckregeleinrichtung in Form eines Proportionalventils
- 46: Einstellmechanismus für geregelten Ausgangsdruck der Druckregeleinrichtung 46
- 47: Verbindungsleitung, führt geregelte Druckluft zum Hauptventil 50
- 48, 49: Verbindungsleitung für ungeregelte Druckluft
- 50: Hauptventil
- 51: Ausgänge des Hauptventils, die mit den Schalldämpfern 35 in Verbindung sind
- 52, 53: Steuerleitung vom Umschaltventil 14 zum Hauptventil 50
- 54, 55: Ausgang nach Außen
- 56: Dichtung
- 57: Verbindungsleitung zum Arbeitsraum A
- 58: Verbindungsleitung zum Arbeitsraum B
- 66: Drossel im Umschaltventil 14

## Patentansprüche

1. Membranpumpe, bei der ein Fluid mindestens einen ersten Kolben (1) eines ersten Kolben-Zylinder-Systems (1, 2, 3) hin- und her bewegt, wobei der erste Kolben (1) mit mindestens einem weiteren Hydraulikkolben (9) mechanisch verbunden ist, und der Hydraulikkolben (9) mittels eines Hydraulikmediums mindestens eine Membran (M₁, M₂) antreibt, **dadurch gekennzeichnet, dass** die Membranpumpe eine Doppelmembranpumpe mit mindestens zwei Membranen (M₁, M₂) ist, wobei ein Hydraulikmedium die Membranen (M₁, M₂) bewegt oder antreibt, wobei der mindestens eine Hydraulikkolben (9) das Hydraulikmedium bewegt, und dass jeweils die mindestens zwei Membranen (M₁, M₂) mittels eines Verbindungselementes (5), insbesondere einer Stange oder eines Rohres, mechanisch miteinander verbunden sind.

2. Membranpumpe nach Anspruch 1, **dadurch gekennzeichnet, dass** das Verbindungselement (5) mit jedem seiner Enden (5a) jeweils mit einer Membran (M₁, M₂) verbunden, insbesondere in diese eingeschraubt oder eingepresst, ist.

3. Membranpumpe nach einem der Ansprüche 1 oder 2, **dadurch gekennzeichnet, dass** eine Membran (M₁, M₂) in einem Membranraum eines Gehäuses (11, 19) angeordnet ist, und diesen in einen Förderraum (F₁, F₂) und einen Hydraulikraum (H₁) unterteilt, wobei insbesondere der Hydraulikraum (H₁) mit dem einen ersten Arbeitsraum des Kolben-Zylinder-Systems eines Hydraulikkolbens (9), insbesondere mittels eines Kanals oder einer Leitung, in Verbindung ist, einen Bestandteil des Arbeitsraums bildet oder der Arbeitsraum selbst ist.

4. Membranpumpe nach einem der vorhergehenden Ansprüche, **dadurch gekennzeichnet, dass** Druckluft den ersten Kolben (1) des ersten Kolben-Zylinder-Systems (1, 2, 3) hin und her bewegt, wobei ein Hauptventil (50), welches insbesondere durch die Bewegung des ersten Kolbens (1) gesteuert ist, die Druckluft abwechselnd in den ersten und zweiten Arbeitsraum (A, B) des ersten Kolben-Zylinder-Systems (1, 2, 3) leitet.

5. Membranpumpe nach einem der vorhergehenden Ansprüche, **dadurch gekennzeichnet, dass** das erste Kolben-Zylinder-System (1, 2, 3) zwischen zwei hydraulisch wirkenden Kolben-Zylinder-Systemen (9, 10) angeordnet ist, wobei der erste Kolben (1) mit den Hydraulikkolben (9) über mindestens eine Kolbenstange (8a, 8b), die insbesondere den ersten Kolben (1) durchgreift bzw. durchgreifen und/oder an diesem befestigt ist/sind, in Verbindung ist.

6. Membranpumpe nach Anspruch 5, **dadurch gekennzeichnet, dass** das Verbindungselement (5) frei verschieblich zum ersten Kolben (1) und zu den Hydraulikkolben (9) gelagert ist, insbesondere in der Kolbenstange (8a, 8b) verschieblich gelagert ist und die beiden Hydraulikkolben (9) durchgreift wobei insbesondere Dichtungselemente zwischen dem Verbindungselement (5) und den Hydraulikkolben (9) und/oder der Kolbenstange (8a, 8b) angeordnet sind, derart, dass kein Hydraulikmedium entlang des Verbindungselements (5) von einem Hydraulikraum (H₁, H₂) in den anderen Hydraulikraum gelangen kann.

7. Membranpumpe nach einem der vorhergehenden Ansprüche, **dadurch gekennzeichnet, dass** die hydraulisch wirkenden Kolben-Zylinder-Systeme (9, 10) jeweils einen ersten und einen zweiten Arbeitsraum (H₁, H₂) aufweisen, und jeweils der erste Arbeitsraum (H₁) Bestandteil des Hydraulikraums ist, diesen bildet oder mit diesem über einen Kanal in Verbindung ist, und die zweiten Arbeitsräume (H₂) über eine Verbindungsleitung (16, 17, 18) miteinander in Verbindung sind, wobei insbesondere die zweiten Arbeitsräume (H₂) sowie die Verbindungsleitung (16, 17, 18) mit einem Hydraulikmedium gefüllt sind.

8. Membranpumpe nach Anspruch 7, **dadurch gekennzeichnet, dass** die Membranpumpe mindestens eine Einrichtung zur Überwachung der Menge des in einem und/oder mehreren Arbeitsräumen (H₁, H₂) der hydraulisch wirkenden Kolben-Zylinder-Systeme (9, 10) und/oder in der Verbindungsleitung (16, 17, 18) befindlichen Hydraulikmediums aufweist.

9. Membranpumpe nach Anspruch 8, **dadurch gekennzeichnet, dass** die zweiten Arbeitsräume (H₂) und diese miteinander verbindende Verbindungsleitung (16, 17, 18) über eine weitere Verbindungsleitung mit einem ein Hydraulikmedium enthaltenden Vorratsbehältnis verbunden sind, wobei die Einrichtung einen Ab- und/oder Zufluss von Hydraulikmedium durch die weitere verbindende Verbindungsleitung ermittelt.

10. Membranpumpe nach einem der vorhergehenden Ansprüche, **dadurch gekennzeichnet, dass** zumindest das in den Hydraulikräumen (H₁, H₂) befindliche Hydraulikmedium inert zum geförderten Medium ist und/oder die Umschaltventile (14) Drosseln (66) aufweisen.

11. Membranpumpe nach einem der vorhergehenden Ansprüche, **dadurch gekennzeichnet, dass** jeder Förderraum (F₁, F₂) über jeweils einen Zuführkanal (28) mit einer gemeinsamen Zuführleitung (36) und/oder über jeweils einen Auslasskanal (26) mit einer gemeinsamen Druckleitung (29) in Verbindung ist, wobei die Zuführleitung (36) und/oder die Druckleitung (29) schwimmend an mindestens einem Verbindungsbereich (25) des Pumpengehäuses gelagert ist und insbesondere im Zuführkanal (28) und im Auslasskanal (25) jeweils ein Ventil (23, 24), insbesondere Rückschlagventil, angeordnet ist.

12. Membranpumpe nach einem der vorhergehenden Ansprüche, **dadurch gekennzeichnet, dass** die Kolbenfläche des ersten Kolbens (1), insbesondere des Pneumatikkolbens, größer oder gleich, insbesondere in einem bestimmten Verhältnis, insbesondere im Verhältnis 1:1 bis 1:40 zur Kolbenfläche des bzw. der Hydraulikkolben(s) (9) ist.

13. Membranpumpe nach einem der vorhergehenden Ansprüche, **dadurch gekennzeichnet, dass** ein Austausch von Hydraulikmedium vom einen in den anderen Arbeitsraum (H₁, H₂) eines hydraulisch wirkenden Kolben-Zylinder-Systems (9, 10) über ein Ventil (13), insbesondere Überdruck oder Unterdruckventil, bei Über- oder Unterschreiten einer bestimmten Druckdifferenz zwischen den Arbeitsräume (M₁, M₂) erfolgt.

14. Membranpumpe nach einem der vorhergehenden Ansprüche, **dadurch gekennzeichnet, dass** in dem Hydraulikkolben (9) ein Überdruck oder Unterdruckventil (13) angeordnet ist, das einen axial durch den Hydraulikkolben (9) verlaufenden Verbindungskanal im Normalfall absperrt.

15. Membranpumpe nach einem der vorhergehenden Ansprüche, **dadurch gekennzeichnet, dass** die axialen Zylinderwandungen (3a) der Arbeitsräume (A, B) des ersten Kolben-Zylinder-Systems (1, 2, 3) an die Form der axialen Wandungen (1c) des ersten Kolbens (1) angepasst sind, insbesondere plan ausgebildet sind, derart, dass der verbleibende Arbeitsraum in den Totpunkten des Kolbens (1) minimal ist.

16. Membranpumpe nach einem der vorhergehenden Ansprüche, **dadurch gekennzeichnet, dass** in den die Arbeitsräume (A, B) axial bzw. stirnseitig begrenzenden Wandungen (3) des ersten Kolben-Zylinder-Systems (1, 2, 3) jeweils ein vom ersten Kolben (1) vor oder bei Erreichen des jeweiligen Totpunktes bzw. Umschaltpunktes mechanisch betätigtes Umschaltventil (14), insbesondere ein 3/2-Wege-Ventil, angeordnet ist, wobei die Umschaltventile (14) die das Hauptventil (50) schaltende Druckluft, insbesondere ungeregelte Druckluft, steuern, wobei insbesondere der Kolben (1) die Ventilstellglieder der Umschaltventile (14) mechanisch betätigt, wobei die Umschaltventile (14) insbesondere als Cartridge-Ventil ausgebildet sind, d.h. von außen in die jeweils stirnseitig begrenzende Wandung (3) des ersten Kolben-Zylinder-Systems (1, 2, 3) einsetzbar, insbesondere einschraubbar, sind.

17. Membranpumpe nach einem der vorhergehenden Ansprüche, **dadurch gekennzeichnet, dass** das Hauptventil (50) ein 5/2-Wegeventil oder 4/2-Wegeventil ist, das insbesondere in der Umschaltphase die beiden Arbeitsräume (A, B) des ersten Kolben-Zylinder-Systems (1, 2, 3) miteinander verbindet und somit der übernehmende Arbeitsraum (A, B) mit der komprimierten Druckluft aus dem übergebenden Arbeitsraum (B, A) vorfüllt.

18. Membranpumpe nach einem der vorhergehenden Ansprüche, **dadurch gekennzeichnet, dass** das Hauptventil (50) einen Eingang (43) für ungeregelte Druckluft einer externen Druckluftquelle aufweist, wobei das Hauptventil (50) selbst eine Druckregeleinrichtung (45) zur Erzeugung von geregelter Druckluft eines bestimmten Druckes aufweist.

19. Membranpumpe nach einem der vorhergehenden Ansprüche,
**dadurch gekennzeichnet, dass** das Hauptventil (50) ein Ventilsteuerglied aufweist, welches von der von den Umschaltventilen (14) gesteuerten Druckluft, insbesondere ungeregelten Druckluft, verstellt wird, wobei insbesondere das Ventilsteuerglied die von der Druckregeleinrichtung (45) geregelte Druckluft steuert und zur Verstellung des ersten Kolbens (1) in die Arbeitsräume (A, B) des ersten Kolben-Zylinder-Systems (1, 2, 3) leitet.

## Claims

1. Diaphragm pump in which a fluid moves at least one first piston (1) of a first piston-cylinder system (1, 2, 3) backwards and forwards, wherein the first piston (1) is mechanically connected to at least one further hydraulic piston (9), and the hydraulic piston (9) drives at least one diaphragm (M₁, M₂) by means of a hydraulic medium, **characterised in that** the diaphragm pump is a double diaphragm pump having at least two diaphragms (M₁, M₂), wherein a hydraulic medium moves or drives the diaphragms (M₁, M₂), wherein the at least one hydraulic piston (9) moves the hydraulic medium, and **in that** the at least two diaphragms (M₁, M₂) are respectively interconnected mechanically by a connection element (5), in particular by a rod or a pipe.

2. Diaphragm pump according to Claim 1, **characterised in that** the connection element (5) is respectively connected by each of its ends (5a) to a diaphragm (M₁, M₂), in particular is screwed or pressed into said diaphragm.

3. Diaphragm pump according to either Claim 1 or 2, **characterised in that** one diaphragm (M₁, M₂) is arranged in a diaphragm chamber of a housing (11, 19) and it divides said diaphragm chamber into a conveying chamber (F₁, F₂) and a hydraulic chamber (H₁), wherein in particular the hydraulic chamber (H₁) is connected, in particular by a channel or a line, to the one first working chamber of the piston-cylinder system of a hydraulic piston (9), forms a part of the working chamber or is itself the working chamber.

4. Diaphragm pump according to any one of the preceding claims, **characterised in that** compressed air moves the first piston (1) of the first piston-cylinder system (1, 2, 3) backwards and forwards, a main valve (50), which is controlled in particular by the movement of the first piston (1), guiding the compressed air alternately into the first and second working chambers (A, B) of the first piston-cylinder system (1, 2, 3).

5. Diaphragm pump according to any one of the preceding claims, **characterised in that** the first piston-cylinder system (1, 2, 3) is arranged between two hydraulically acting piston-cylinder systems (9, 10), the first piston (1) being connected to the hydraulic pistons (9) by at least one piston rod (8a, 8b) which in particular engages or engage through the first piston (1) and/or is/are attached thereto.

6. Diaphragm pump according to Claim 5, **characterised in that** the connection element (5) is mounted in a freely displaceable manner with respect to the first piston (1) and to the hydraulic pistons (9), in particular is mounted displaceably in the piston rod (8a, 8b) and engages through the two hydraulic pistons (9), sealing elements being arranged in particular between the connection element (5) and the hydraulic pistons (9) and/or the piston rod (8a, 8b) such that hydraulic medium cannot pass from one hydraulic chamber (H₁, H₂) into the other hydraulic chamber along the connection element (5).

7. Diaphragm pump according to any one of the preceding claims, **characterised in that** the hydraulically acting piston-cylinder systems (9, 10) have in each case a first and a second working chamber (H₁, H₂), and in each case the first working chamber (H₁) is part of the hydraulic chamber, forms said hydraulic chamber or is connected thereto by a channel, and the second working chambers (H₂) are interconnected by a connection line (16, 17, 18), the second working chambers (H₂) in particular as well as the connection line (16, 17, 18) being filled with a hydraulic medium.

8. Diaphragm pump according to Claim 7, **characterised in that** the diaphragm pump has at least one means for monitoring the quantity of hydraulic medium in one and/or more working chambers (H₁, H₂) of the hydraulically acting piston-cylinder systems (9, 10) and/or in the connection line (16, 17, 18).

9. Diaphragm pump according to Claim 8, **characterised in that** the second working chambers (H₂) and connection line (16, 17, 18) connecting these together are connected to a storage tank containing a hydraulic medium by a further connection line, the system determining a discharge and/or supply of hydraulic medium through the further connecting connection line.

10. Diaphragm pump according to any one of the preceding claims, **characterised in that** at least the hydraulic medium located in the hydraulic chambers (H₁, H₂) is inert with respect to the conveyed medium and/or the changeover valves (14) have chokes (66).

11. Diaphragm pump according to any one of the preceding claims, **characterised in that** each conveying chamber (F₁, F₂) is connected by a respective feed channel (28) to a common feed line (36) and/or is connected by a respective outlet channel (26) to a common pressure line (29), the feed line (36) and/or the pressure line (29) being mounted in a floating manner in at least one connection region (25) of the pump housing and a respective valve (23, 24), in particular a check valve being arranged in particular in the feed channel (28) and in the outlet channel (25).

12. Diaphragm pump according to any one of the preceding claims, **characterised in that** the piston surface of the first piston (1), in particular of the pneumatic piston is greater than or equal to the piston surface of the hydraulic piston(s) (9), particularly in a specific ratio, in particular in a ratio of 1:1 to 1:40.

13. Diaphragm pump according to any one of the preceding claims, **characterised in that** hydraulic medium is exchanged from one to the other working chamber (H₁, H₂) of a hydraulically acting piston-cylinder system (9, 10) via a valve (13), in particular an excess pressure or vacuum valve, upon exceeding or falling below a particular pressure difference between the working chambers (M₁, M₂).

14. Diaphragm pump according to any one of the preceding claims, **characterised in that** arranged in the hydraulic piston (9) is an excess pressure or vacuum valve (13) which, in a normal case, blocks a connection channel, running axially through the hydraulic piston (9).

15. Diaphragm pump according to any one of the preceding claims, **characterised in that** the axial cylinder walls (3a) of the working chambers (A, B) of the first piston-cylinder system (1, 2, 3) are adapted to the shape of the axial walls (1c) of the first piston (1), in particular they are configured to be planar, such that the remaining working chamber is minimal in the dead centres of the piston (1).

16. Diaphragm pump according to any one of the preceding claims, **characterised in that** a respective changeover valve (14), in particular a 3/2-way valve which is mechanically actuated by the first piston (1) before or upon reaching the respective dead centre or switch-over point is arranged in the walls (3), defining axially and at the end face the working chambers (A, B), of the first piston-cylinder system (1, 2, 3), the changeover valves (14) controlling the compressed air, in particular unregulated compressed air, connecting the main valve (50), the piston (1) in particular mechanically actuating the valve actuators of the changeover valves (14), the changeover valves (14) being configured in particular as cartridge valves, i.e. they can be inserted, in particular screwed, from outside into the wall (3) respectively defining at the end face, of the first piston-cylinder system (1, 2, 3).

17. Diaphragm pump according to any one of the preceding claims, **characterised in that** the main valve (50) is a 5/2-way valve or a 4/2-way valve which interconnects the two working chambers (A, B) of the first piston-cylinder system (1, 2, 3) particularly in the changeover phase and thus the receiving working chamber (A, B) prefills with the compressed air from the transferring working chamber (B, A).

18. Diaphragm pump according to any one of the preceding claims, **characterised in that** the main valve (50) has an inlet (43) for unregulated compressed air of an external compressed air source, the main valve (50) itself having a pressure regulating means (45) for generating regulated compressed air of a particular pressure.

19. Diaphragm pump according to any one of the preceding claims, **characterised in that** the main valve (50) has a valve control member which is adjusted by the compressed air, in particular unregulated compressed air, controlled by the changeover valves (14), in particular the valve control member controlling the compressed air regulated by the pressure regulating means (45) and conducting it into the working chambers (A, B) of the first piston-cylinder system (1, 2, 3) in order to move the first piston (1).

## Revendications

1. Pompe à membrane dans laquelle un fluide déplace au moins un premier piston (1) d'un premier système piston-cylindre (1, 2, 3) selon un mouvement de va-et-vient, auquel cas le premier piston (1) est relié mécaniquement à au moins un autre piston hydraulique (9), et le piston hydraulique (9) entraîne au moyen d'un fluide hydraulique au moins une membrane (M₁, M₂), **caractérisée en ce que** la pompe à membrane est une pompe à membrane double dotée d'au moins deux membranes (M₁, M₂), auquel cas un fluide hydraulique déplace ou entraîne la membrane (M₁, M₂), auquel cas le au moins un piston hydraulique (9) déplace le fluide hydraulique, et que respectivement les au moins deux membranes (M₁, M₂) sont reliées mécaniquement l'une à l'autre par l'intermédiaire d'un élément de raccordement (5), en particulier d'une barre ou d'un tube.

2. Pompe à membrane selon la revendication 1, **caractérisée en ce que** l'élément de raccordement (5) est relié avec chacune de ses extrémités (5a) respectivement à une membrane (M₁, M₂), notamment il est vissé ou enfoncé dans celle-ci.

3. Pompe à membrane selon une des revendications 1 ou 2, **caractérisée en ce qu**'une membrane (M₁, M₂) est agencée dans un compartiment de membrane d'un logement (11, 19), et celui-ci est subdivisé en une chambre de transfert (F₁, F₂) et une chambre hydraulique (H₁), auquel cas, en particulier, la chambre hydraulique (H₁) étant en contact avec la première chambre de travail du système piston-cylindre d'un piston hydraulique (9), en particulier par l'intermédiaire d'un canal ou d'un conduit, forme un élément à part entière de la chambre de travail ou constitue elle-même la chambre de travail.

4. Pompe à membrane selon une des revendications précédentes, **caractérisée en ce que** l'air comprimé déplace selon un mouvement de va-et-vient le premier piston (1) du premier système piston-cylindre (1, 2, 3), auquel cas une soupape principale (50), laquelle est commandée, en particulier, par le mouvement du premier piston (1), amène l'air comprimé en alternance dans la première et deuxième chambre de travail (A, B) du premier système piston-cylindre (1, 2, 3).

5. Pompe à membrane selon une des revendications précédentes, **caractérisée en ce que** le premier système piston-cylindre (1, 2, 3) est agencé entre deux systèmes piston-cylindre à action hydraulique (9, 10), auquel cas le premier piston (1) est en contact avec les pistons hydrauliques (9) par l'intermédiaire d'au moins une tige de piston (8a, 8b), laquelle en particulier traverse, respectivement traversent, le premier piston (1) et/ou est/sont fixée(s) sur celui-ci.

6. Pompe à membrane selon la revendication 5, **caractérisée en ce que** l'élément de raccordement (5) est logé de manière librement coulissable par rapport au premier piston (1) et aux pistons hydrauliques (9), notamment il est logé de manière coulissable dans la tige de piston (8a, 8b) et traverse les deux pistons hydrauliques (9), auquel cas notamment des éléments d'étanchéité sont agencés entre l'élément de raccordement (5) et les pistons hydrauliques (9) et/ou la tige de piston (8a, 8b) de telle sorte qu'aucun fluide hydraulique le long de l'élément de raccordement (5) ne puisse passer d'une chambre hydraulique (H₁, H₂) dans l'autre chambre hydraulique.

7. Pompe à membrane selon une des revendications précédentes, **caractérisée en ce que** les systèmes piston-cylindre à action hydraulique (9, 10) présentent respectivement une première et une deuxième chambres de travail (H₁, H₂), et à chaque fois la première chambre de travail (H₁) est un élément à part entière de la chambre hydraulique, elle forme celle-ci ou est en contact avec celle-ci par l'intermédiaire d'un canal, et les deuxièmes chambres des travail (H₂) sont en contact l'une avec l'autre par l'intermédiaire d'un conduit de raccordement (16, 17, 18), auquel cas, en particulier, les deuxièmes chambres de travail (112) ainsi que le conduit de raccordement (16, 17, 18) sont remplis d'un fluide hydraulique.

8. Pompe à membrane selon la revendication 7, **caractérisée en ce que** la pompe à membrane présente au moins un dispositif permettant de surveiller la quantité du fluide hydraulique se trouvant dans une et/ou plusieurs chambres de travail (H₁, H₂) des systèmes piston-cylindre à action hydraulique (9, 10) et/ou dans le conduit de raccordement (16, 17, 18).

9. Pompe à membrane selon la revendication 8, **caractérisée en ce que** les deuxièmes chambres de travail (H₂) et le conduit de raccordement les reliant l'une à l'autre (16, 17, 18) sont reliées par l'intermédiaire d'un autre conduit de raccordement avec un récipient de stockage contenant un fluide hydraulique, auquel cas le dispositif détermine une sortie et/ou une entrée de fluide hydraulique à travers l'autre élément de raccordement ayant une fonction de raccordement.

10. Pompe à membrane selon une des revendications précédentes, **caractérisée en ce qu**'au moins le fluide hydraulique se trouvant dans les chambres hydrauliques (H₁, H₂) est inerte pour le fluide transporté et/ou les soupapes d'inversion (14) présentent des dispositifs d'étranglement (66).

11. Pompe à membrane selon une des revendications précédentes, **caractérisée en ce que** chaque chambre de transfert (F₁, F₂) est en contact par l'intermédiaire respectivement d'un canal d'alimentation (28) avec un conduit d'alimentation commun (36) et/ou par l'intermédiaire respectivement d'un canal d'évacuation (26) avec une conduite de pression commune (29), auquel cas le conduit d'alimentation (36) et/ou la conduite de pression (29) est monté(e) de façon flottante sur au moins une zone de raccordement (25) du boîtier de pompe et notamment une soupape (23, 24), en particulier un clapet de non-retour, est à chaque fois agencée dans le canal d'alimentation (28) et dans le canal d'évacuation (25).

12. Pompe à membrane selon une des revendications précédentes, **caractérisée en ce que** la surface de piston du premier piston (1), en particulier du piston pneumatique, est supérieure ou identique, en particulier dans un certain rapport, en particulier dans un rapport de 1:1 à 1:40 par rapport à la surface de piston du, ou respectivement des, piston(s) hydrauliques(s) (9).

13. Pompe à membrane selon une des revendications précédentes, **caractérisée en ce qu**'un échange de fluide hydraulique d'une chambre de travail à l'autre (H₁, H₂) d'un système piston-cylindre à action hydraulique (9, 10) a lieu par l'intermédiaire d'une soupape (13), en particulier une soupape de surpression ou de dépression, lors d'un dépassement vers le haut ou vers le bas à hauteur d'un différentiel de pression particulier entre les chambres de travail (M₁, M₂).

14. Pompe à membrane selon la revendication, **caractérisée en ce qu**'une soupape de surpression ou de dépression (13) est agencée dans les pistons hydrauliques (9), celle-ci bloquant normalement un canal de raccordement passant axialement à travers les pistons hydrauliques (9).

15. Pompe à membrane selon une des revendications précédentes, **caractérisée en ce que** les parois axiales de cylindre (3a) des chambres de travail (A, B) du premier système piston-cylindre (1, 2, 3) sont adaptées à la forme des parois axiales (1 c) du premier piston (1), en particulier elles sont réalisées planes de sorte à ce que le restant de la chambre de travail soit minimal au niveau des points morts du piston (1).

16. Pompe à membrane selon une des revendications précédentes, **caractérisée en ce qu**'une soupape d'inversion (14), notamment une soupape à 3/2 voies, actionnée mécaniquement respectivement par un premier piston (1) avant ou lorsque le point mort respectif, ou point d'inversion, est atteint, est agencée dans les parois (3) du premier système piston-cylindre (1, 2, 3) délimitant axialement, ou respectivement frontalement, les chambres de travail (A, B), auquel cas les soupapes d'inversion (14) commandent l'air comprimé commutant la soupape principale (50), en particulier de l'air comprimé non régulé, auquel cas en particulier le piston (1) actionne mécaniquement l'organe de réglage de soupape des soupapes d'inversion (14), auquel cas les soupapes d'inversion (14) sont conçues en particulier en tant que soupape de type cartouche, c'est-à-dire elles peuvent être mises en place, notamment elles peuvent être vissées, à partir de l'extérieur dans les parois (3) frontalement circonscrites du premier système piston-cylindre (1, 2, 3).

17. Pompe à membrane selon une des revendications précédentes, **caractérisée en ce que** la soupape principale (50) est une soupape à 5/2 voies ou à 4/2 voies qui relie, en particulier dans la phase de commutation, les deux chambres de travail (A, B) du premier système piston-cylindre (1, 2, 3) l'une à l'autre et remplit ainsi préalablement la chambre de travail recevant (A, B) avec l'air comprimé en provenance de la chambre de travail transférant (B, A).

18. Pompe à membrane selon une des revendications précédentes, **caractérisée en ce que** la soupape principale (50) présente une entrée (43) pour de l'air comprimé non régulé provenant d'une source extérieure d'air comprimé, auquel cas la soupape principale (50) présente elle-même un dispositif de régulation de pression (45) pour la production d'air comprimé régulé d'une certaine pression.

19. Pompe à membrane selon une des revendications précédentes, **caractérisée en ce que** la soupape principale (50) présente un organe de commande de soupape, lequel est déplacé par l'air comprimé, en particulier de l'air comprimé non régulé, commandé par la soupape d'inversion (14), auquel cas en particulier l'organe de commande de soupape commande l'air comprimé régulé par le dispositif de régulation de pression (45) et dirige le déplacement du premier piston (1) dans les chambres de travail (A, B) du premier système piston-cylindre (1, 2, 3).
